# EUROPÄISCHE PATENTSCHRIFT

(11) **EP 2 442 690 B1**
(45) Veröffentlichungstag und Bekanntmachung des Hinweises auf die Patenterteilung: **13.03.2013**
(21) Anmeldenummer: 10716292.7
(22) Anmeldetag: 21.04.2010
(51) Int. Cl.: A47C 21/08, A47D 7/02

(54) **BETTGITTER**
BED RAIL
BARRIÈRE DE LIT

(30) Priorität: 17.06.2009 DE 102009025625
(43) Veröffentlichungstag der Anmeldung: 25.04.2012
(73) Patentinhaber: Indowoods SA, 1160 Brussels (BE)
(72) Erfinder: BOUQUET, Sébastien, 1040 Bruxelles (BE)
(74) Vertreter: Bendel, Christian
(86) Internationale Anmeldenummer: PCT/EP2010/002444
(87) Internationale Veröffentlichungsnummer: WO 2010/145727

(56) Entgegenhaltungen:
- FR-A5- 2 074 831
- US-A- 4 724 556
- US-A- 5 201 085

## Beschreibung

Die Erfindung betrifft ein Bettgitter, insbesondere für Kinder, nach dem Oberbegriff des Anspruchs 1.

Aus der Praxis sind Bettgitter bekannt, die endseitig an einem Kopf- und Fußteil eines Bettes lösbar festlegbar sind, wozu neben dem Erfordernis hochgezogener Kopf- und Fußteile meist aufwendige und schwer zu bedienende Halterungen installiert sind.

Ein Bettgitter ist aus dem Dokument US 47 24556 bekannt.

Es ist die Aufgabe der Erfindung, ein Bettgitter anzugeben, das eine einfache Bedienbarkeit durch einen Erwachsenen aufweist.

Diese Aufgabe wird für ein eingangs genanntes Bettgitter erfindungsgemäß mit den Merkmalen des Anspruchs 1 gelöst. Durch die lösbare Verbindung mit einer unter der Liegefläche positionierbaren Haltebasis über ein Verschlussglied ist es ermöglicht, das Gitterelement an einer zentralen Stelle anzubringen und zu verschließen. Weiterhin vorteilhaft kann die Haltebasis unter der Liegefläche positioniert werden, wodurch sie einfach gegenüber dem Bett festlegbar ist und auch einfach entnommen werden kann. Das Bettgitter kann hierdurch insbesondere als transportable Einheit ausgebildet sein, die mit nahezu allen Bauformen von Betten kombinierbar ist. Dies ermöglicht zudem die Verwendung des Bettgitters als Reise-Bettgitter, zum Beispiel als mitgeführte, einfach anbringbare Sicherung für normale Hotelbetten.

Bei einer bevorzugten Ausführungsform der Erfindung ist zur Betätigung des Verschlussglieds ein Gitterstab des Gitterelements bewegbar aufgenommen. Das Lösen und/oder Festlegen des Gitterelements kann hierdurch einfach, in bevorzugter Detailgestaltung mit nur einer Hand, erfolgen. Zum Beispiel kann es vorgesehen sein, dass eine Betätigung durch Umgreifen des bewegbaren Gitterstabs und eines festen, benachbarten Gitterstabs mit einer Hand erfolgt, wobei die Abstände der Gitterstäbe zur Sicherheit so gewählt sind, dass das Umgreifen nur mit der Hand eines Erwachsenen möglich ist.

Bei einer zweckmäßigen Ausführungsform umfasst das Verschlussglied eine an einem von beiden, Gitterelement oder Haltebasis, angeordnete Nut, die sich zumindest im festgelegten Zustand entlang des Gitterelements erstreckt. Durch die Nut erfolgt eine geführte Positionierung im Zuge der Festlegung und eine einfache und effektive Abstützung des festgelegten Gitterlements. In bevorzugter Detailgestaltung erstreckt sich die Nut sich nur über einen Teil einer Länge des Gitterelements, bevorzugt über nicht mehr als die Hälfte und besonders bevorzugt über nicht mehr als ein Drittel der Länge des Gitterelements. Hierdurch verbleibt bei gelöstem Gitterelement ein großer Abschnitt einer Bettkante, der nicht von dem Verschlussglied auf Seiten der Haltebasis abgedeckt ist. Somit kann eine Bedienperson sich in diesen Abschnitten bequem und ungehindert auf das Bett setzen, etwa um ein Kind hineinzulegen oder herauszunehmen.

Der bewegbar gelagerte Gitterstab ist in zweckmäßiger Detailgestaltung über ein insbesondere im Bereich des Verschlussglieds abgestütztes Federelement in einer Schließrichtung kraftbeaufschlagt. Hierdurch ist ein Einschnappen des Verschlussglieds beim Positionieren des Gitterelements an der Haltebasis mit einfachen Mitteln ermöglicht. Zudem sichert eine ausreichend hohe Federkraft gegen eine ungewünschte Bedienung durch ein Kleinkind ab. So kann zum Beispiel vorgesehen sein, dass die zur Auslenkung des Federelements bzw. zur Bedienung des Gitterstabs notwendige Kraft nicht weniger als 50 Newton beträgt.

Im Interesse einer einfachen Gestaltung und sicheren Bedienung ist vorteilhaft endseitig des Gitterstabs ein erstes Schlossteil vorgesehen, in bevorzugter Detailgestaltung in einer geschlitzten Ausnehmung, wobei an der Basis ein zweites Schlossteil zur lösbar formschlüssigen Festlegung an dem ersten Schlossteil vorgesehen ist. Durch die Positionierung des Schlossteils in einer geschlitzten Ausnehmung wird die Gefahr von Verletzungen, etwa durch Einklemmen oder Abschürfung, verringert.

Bei einer bevorzugten Ausführungsform der Erfindung umfasst die Haltebasis zumindest ein sich unter der Liegefläche erstreckendes Stegteil, besonders bevorzugt zwei sich von dem Verschlussglied V-förmig erstreckende Stegteile. Solche Stegteile können sich unter einer Liegefläche, z.B. einer Matratze des Bettes, erstrecken und durch das Gewicht der Liegefläche und der darauf liegenden Person gehalten werden. V-förmig erstreckende Stegteile ermöglichen eine sichere Halterung bei geringem Gewicht der Haltebasis, wobei die Haltebasis zudem sehr kurzbauend ausgeformt sein kann.

Bei einer besonders bevorzugten Detailgestaltung der Erfindung ist die Haltebasis zumindest optional mittels eines Gurtes an dem Bett festlegbar. Gurte ermöglichen eine sichere und vor allem universell an verschiedene Betten anpassbare Festlegung. Bevorzugt ist die Haltebasis dabei so ausgebildet, dass die Gurte nicht zur notwendigen, aber zur zusätzlichen Sicherung dienen. Dies ermöglicht eine zumindest provisorische Nutzung des Bettgitters auch an Betten, an denen vorgesehene Gurte aus Gründen der Bauform nicht befestigt werden können.

Weitere Vorteile und Merkmale der Erfindung ergeben sich aus dem nachfolgend beschriebenen Ausführungsbeispiel sowie aus den abhängigen Ansprüchen.

Nachfolgend wird ein bevorzugtes Ausführungsbeispiel der Erfindung beschrieben und anhand der anliegenden Zeichnungen näher erläutert.
- Fig. 1: zeigt eine räumliche Ansicht eines in Einzelteile zerlegten erfindungsgemäßen Bettgitters.
- Fig. 2: zeigt eine an einem Bett festgelegte Haltebasis des Bettgitters aus Fig. 1.
- Fig. 3: zeigt das Bettgitter aus Fig. 1 in einem festgelegten Zustand im Zuge einer Lösung durch eine Bedienperson.
- Fig. 4: zeigt eine ausschnittsweise Draufsicht auf das Bettgitter aus Fig. 1
- Fig. 5: zeigt eine räumliche Detaildarstellung eines Verschlussglieds des Bettgitters aus Fig. 1.
- Fig. 6: zeigt eine ausschnittsweise Draufsicht von unten auf ein Gitterelement des Bettgitters aus Fig. 1.

Das in Fig. 1 gezeigte erfindungsgemäße Bettgitter umfasst ein Gitterelement 1 und eine Haltebasis 2. Die Haltebasis umfasst einen ein Teil eines Verschlussglieds ausbildenden Lagerblock 3, an dem zwei sich V-förmig erstreckende Stegteile 4 angeschraubt sind. Die Stegteile 4 sind als Holzlatten ausgebildet, die neben Bohrungen 4a zur Verschraubung mit dem Lagerblock 3 zudem Schlitze 4b zur Festlegung jeweils eines Gurtes 5 aufweisen.

Wie Fig. 2 zeigt, kann die Haltebasis 2 am Rand eines üblichen Bettes 6 von weitgehend beliebiger Bauform positioniert werden, wobei sich die Stegteile 4 unter eine Liegefläche 7, vorliegend in Form einer Matratze, erstrecken. Der Lagerblock 3 ragt an der Bettkante unterseitig und neben der Matratze hervor, so dass das Gitterelement 1 an dem Lagerblock 3 der Haltebasis 2 lösbar festgelegt werden kann. Die Haltebasis 2 ist zudem mittels der Gurte 5 gemäß Fig. 2 an einem Lattenrost 6a oder einer ähnlichen Struktur des Bettes 6 zur weitren Sicherung verzurrbar.

Das Gitterlement 1 hat die Form eines länglichen, sich entlang der Längsseite des Bettes (nachfolgend Längsrichtung genannt) erstreckenden Rechtecks einem oberen Querstab 1a, einem unteren Querstab 1b und sich dazwischen im Wesentlichen senkrecht erstreckenden Gitterstäben 1 c.

Das Gitterelement 1 hat entlang der Längsrichtung, also in der Waagerechten, eine Länge von etwa 120 cm. Der Lagerblock 3 hat in der Längsrichtung nur eine Länge von etwa 25 cm, so dass das Gitterelement mehr als dreimal, vorliegend fast fünfmal so lang ist wie der Lagerblock 3. Über die gesamte Länge des Lagerblocks 3 erstreckt sich eine Nut 3a, in die der untere Querstab 1 b des Gitterelements 1 einsetzbar ist.

Bei einer anderen Ausführungsform der Erfindung kann die Länge des Gitterelements auch größer sein, zum Beispiel 160 cm. Der Lagerblock kann zur Halterung eines größeren Gitterelements unverändert dimensioniert sein (25 cm Nutlänge, Längenverhältnis zum Gitterelement etwa 1:6) oder auch eine größere Länge aufweisen.

Zur Positionierung des Gitterelements in der Längsrichtung sind an dem unteren Querstab 1 b zwei Einkerbungen 8 vorgesehen, in die jeweils eine in der Nut 3a vorgesehene Nocke 3b eingreift. Die Nocken sind vorliegend als in Durchbohrungen eingesetzte Bolzen ausgeformt, die sich auf Höhe der Nut 2a befinden und diese durchgreifen.

Es sei erwähnt, dass die überwiegende Mehrzahl der Teile des Bettgitter, wie etwa Gitterstäbe 1c, Querstäbe 1a, 1b, Lagerblock 3 und Bolzen 3b aus Holz ausgebildet sind. Je nach Anforderungen können einige oder alle der genannten Teile auch aus Kunststoff, Metall oder einem anderen Material bestehen.

Ein Verschlussglied des erfindungemäßen Bettgitters umfasst auf Seiten der Haltebasis 2 neben der Nut 3a mit ihren Zapfen 3b ein Schlossteil in Form eines metallischen Hakens 9, der in einen Boden der Nut 3a eingesetzt ist.

Zur lösbaren Festlegung des Gitterelements 1 in der Nut 3a des Lagerblocks 3 umfasst das Verschlussglied des Bettgitters zudem einen bewegbar aufgenommenen Gitterstab 10. Der bewegbare Gitterstab 10 ist wie die übrigen Gitterstäbe im oberen Querstab 1a fest verankert. Im unteren Querstab 1b ist der Gitterstab 10 nicht fest verankert, sondern endet kurz vor dem Querstab 1b. In der endseitigen Stirnfläche des Gitterstabs 10 ist ein Schlossteil in Form eines metallischen Hakens 11 eingeschraubt, der eine geschlitzte Durchbrechung 15 des Querstabs 1b durchgreift und in eine geschlitzte Ausnehmung 12 mündet, die nach unten hin bzw. im festgelegten Zustand zum Boden der Nut 3a hin offen ist (siehe Fig. 4).

In dieser Ausnehmung 12 ist ein Federelement in Form einer zugbelasteten Spiralfeder 13 vorgesehen. Das Federelement 13 ist einerseits an dem Haken 11 und andererseits an einem in der Ausnehmung 12 in den Querstab 1b eingeschraubten Ankerbolzen 14 festgelegt (siehe auch Fig. 6), so dass der bewegbare Gitterstab 10 in Schließrichtung kraftbeaufschlagt ist. Wie Fig. 4 zeigt, greifen die hakenförmigen Schossteile 9, 11 im festgelegten Zustand des Gitterteils 1 formschlüssig ineinander.

Seitens des Gitterteils 1 umfasst das Verschlussglied im Sinne der Erfindung den bewegbaren Gitterstab 10 mit dem eingesetzten Schlossteil 11 sowie das abgestützte Federelement 13.

Die Feder und gegebenenfalls die Aufnahme des Gitterstabs 10 in der oberen Querstrebe 1a sind so ausgelegt, dass am unteren Ende des Gitterstabs 10, also am Punkt des größten von außen ansetzbaren Hebels, eine Kraft von wenigstens 50 Newton in Längsrichtung zur Lösung des Gitterstabs erforderlich ist.

Fig. 3 deutet den Lösungsvorgang des Gitterelements in der Praxis an. Die Bedienperson 14 umgreift mit einer Hand den bewegbaren Gitterstab 10 und den in Bewegungsrichtung benachbarten, festen Gitterstab 1c. Sodann wird durch Zudrücken der bewegbare Gitterstab 10 aus der verschlossenen Position ausgelenkt und das Gitterelement 1 nach oben entfernt (siehe Pfeile in Fig. 3). Es wird darauf hingewiesen, dass die Außenkanten der umgriffenen Gitterstäbe 10, 1c einen Abstand von etwa 10 cm aufweisen, so dass ein Umgreifen und Zudrücken durch eine Kinderhand nicht möglich ist.

Das Verschließen des Bettgitters erfolgt durch einfaches Einsetzen des Gitterelements 1 in die Nut 3a, wobei die Zapfen 3b in die Einkerbungen 8 eingreifen. Gegebenenfalls sind nicht dargestellte Markierungen auf den Außenflächen der Bauteile 1b, 3 vorgesehen, um die Positionierung zu vereinfachen. Sodann wird das Gitterelement nach unten in die Nut 3a des Lagerblocks 3 gedrückt. Dabei wird zunächst durch an den Schlossteilen vorgesehene abgeschrägte Gleitflächen 9a, 11 a der bewegbare Gitterstab 10 in Öffnungsrichtung entgegen der Kraft der Feder 13 ausgelenkt, wonach dann die Schlossteile 9, 11 formschlüssig miteinander verrasten.

Es versteht sich, dass ein Verschlussglied im Sinne der Erfindung und die genaue Ausformung der Bauteile wie etwa des Lagerblocks 3 nur beispielhaft dargestellt ist und abweichende Ausführungsformen möglich und vom Begriff des Verschlussglieds umfasst sind.

## Patentansprüche

1. Bettgitter, insbesondere für Kinder, umfassend ein lösbar festlegbares Gitterelement (1), wobei das Gitterelement (1) sich in einem festgelegten Zustand entlang einem Bettrand oberhalb einer Liegefläche (7) erstreckt,
**dadurch gekennzeichnet,**
**dass** das Gitterelement (1) mit einer unter der Liegefläche (7) positionierbaren Haltebasis (2) über ein Verschlussglied (3, 10, 9, 11) lösbar verbindbar ist.

2. Bettgitter nach Anspruch 1, **dadurch gekennzeichnet, dass** zur Betätigung des Verschlussglieds (3, 10, 9, 11) ein Gitterstab (10) des Gitterelements (1) bewegbar aufgenommen ist.

3. Bettgitter nach Anspruch 2, **dadurch gekennzeichnet, dass** das Verschlussglied (3, 10, 9, 11) eine an einem von beiden, Gitterelement (1) oder Haltebasis (2), angeordnete Nut (3a) umfasst, die sich zumindest im festgelegten Zustand entlang des Gitterelements (1) erstreckt.

4. Bettgitter nach Anspruch 3, **dadurch gekennzeichnet, dass** die Nut (3a) sich nur über einen Teil einer Länge des Gitterelements (1) erstreckt, insbesondere über nicht mehr als die Hälfte, insbesondere nicht mehr als ein Drittel der Länge des Gitterelements (1).

5. Bettgitter nach einem der Ansprüche 2 bis 4, **dadurch gekennzeichnet, dass** der bewegbare Gitterstab (10) über ein insbesondere im Bereich des Verschlussglieds (3, 10, 9, 11) abgestütztes Federelement (13) in einer Schließrichtung kraftbeaufschlagt ist.

6. Bettgitter nach einem der Ansprüche 2 bis 5, **dadurch gekennzeichnet, dass** endseitig des Gitterstabs (10) ein erstes Schlossteil (11) vorgesehen ist, insbesondere in einer geschlitzten Ausnehmung (12), wobei an der Haltebasis (2) ein zweites Schlossteil (9) zur lösbaren, formschlüssigen Festlegung an dem ersten Schlossteil (11) vorgesehen ist.

7. Bettgitter nach einem der vorhergehenden Ansprüche, **dadurch gekennzeichnet, dass** die Haltebasis (2) zumindest ein sich unter der Liegefläche erstreckendes Stegteil (4) umfasst, insbesondere zwei sich von einem Lagerblock (3) des Verschlussglieds V-förmig erstreckende Stegteile (4).

8. Bettgitter nach einem der vorhergehenden Ansprüche, **dadurch gekennzeichnet, dass** die Haltebasis (2) zumindest optional mittels eines Gurtes (5) an dem Bett (6) festlegbar ist.

## Claims

1. Bed rail, in particular for children, comprising a grid element (1) being releasably attachable, wherein the grid element (1), in an attached state, is extending along an edge of a bed above a resting area (7),
**characterized in that**
the grid element (1) can be releasably connected with a mounting base (2) via a locking member (3, 10, 9, 11), the mounting base (2) being positionable under the resting area.

2. Bed rail of claim 1, **characterized in that** a grid rod (10) of the grid element (1) is received in a moveable manner for actuation of the locking member (3, 10, 9, 11).

3. Bed rail of claim 2, **characterized in that** the locking member (3, 10, 9, 11) comprises a groove (3a) extending along the grid element (1) at least in an attached state, the groove (3a) being arranged at one of two, the grid element (1) or the mounting base (2).

4. Bed rail of claim 3, **characterized in that** the groove (3a) extends over just a part of a length of the grid element (1), in particular over no more than half of the length of the grid element (1), in particular over no more than one third of the length of the grid element (1).

5. Bed rail of one of claims 3 to 4, **characterized in that** the moveable grid rod (10) is strained in a locking direction by a spring element (13), said spring element (13) in particular being supported in the region of the locking member (3, 10, 9, 11).

6. Bed rail of one of claims 2 to 5, **characterized in that** a first lock part (11) Is provided at the end of the grid rod (10), in particular in a slitted recess (12), wherein a second lock part (9) is provided at the mounting base (2) for the purpose of a releasable, positive fastening at the first lock part (11).

7. Bed rail of one of the preceding claims, **characterized in that** the mounting base (2) comprises at least one web member (4) extending under the resting area (7), in particular two web members (4) which protrude in a V-shape from a support block (3) of the locking member.

8. Bed rail of one of the preceding claims, **characterized in that** the mounting base (2), at least as an option, can be attached to the bed (6) by means of a belt (5).

## Revendications

1. Barrière de lit, en particulier pour enfants, comprenant un élément barrière (1) pouvant être fixé de façon amovible, l'élément barrière (1) s'étendant, dans un état fixé, le long d'un bord de lit au-dessus d'une surface de couchage (7)
**caractérisé en ce que**
l'élément barrière (1) peut être relié de façon amovible et par l'intermédiaire d'un organe de verrouillage (3, 10, 9, 11), à une base de maintien (2) pouvant être positionnée sous la surface de couchage (7).

2. Barrière de lit selon la revendication 1, **caractérisée en ce qu'**un barreau de barrière (10) de l'élément barrière (1) est monté mobile pour actionner l'organe de verrouillage (3, 10, 9, 11).

3. Barrière de lit selon la revendication 2, **caractérisée en ce que** l'organe de verrouillage (3, 10, 9, 11) comprend, agencée sur l'un des deux parmi l'élément barrière (1) ou la base de maintien (2), une rainure (3a) qui au moins à l'état fixé s'étend le long de l'élément barrière (1).

4. Barrière de lit selon la revendication 3, **caractérisée en ce que** la rainure (3a) s'étend seulement sur une partie d'une longueur de l'élément barrière (1), en particulier sur pas plus de la moitié, en particulier pas plus d'un tiers de la longueur de l'élément barrière (1).

5. Barrière de lit selon l'une quelconque des revendications 2 à 4, **caractérisée en ce que** le barreau mobile de barrière (10) est sollicité dans une direction de verrouillage, par l'intermédiaire d'un élément ressort (13) appuyé en particulier dans la région de l'organe de verrouillage (3, 10, 9, 11).

6. Barrière de lit selon l'une quelconque des revendications 2 à 5, **caractérisée en ce qu'**il est prévu, à l'extrémité du barreau de barrière (10), une première partie de serrure (11), en particulier dans un évidement (12) muni d'une fente, une deuxième partie de serrure (9) étant prévue sur la base de maintien (2), pour la fixation amovible, par liaison à conjugaison de forme, à la première partie de serrure (11).

7. Barrière de lit selon l'une quelconque des revendications précédentes, **caractérisée en ce que** la base de maintien (2) comprend au moins une partie traverse (4) s'étendant sous la surface de couchage, en particulier deux parties traverses (4) s'étendant en forme de v depuis un bloc support (3) de l'élément de verrouillage.

8. Barrière de lit selon l'une quelconque des revendications précédentes, **caractérisée en ce que** la base de maintien (2) peut être fixée au lit (6) au moyen d'une courroie (5), au moins de façon optionnelle.
